# DEMANDE DE BREVET EUROPEEN

(11) **EP 0 841 021 A1**
(43) Date de publication de la demande: **13.05.1998**
(21) Numéro de dépôt: 97480069.0
(22) Date de dépôt: 10.10.1997
(51) Int. Cl.: A44C 5/00

(54) **Dispositif permettant d'attacher et de détacher un bracelet d'une seule main**

(30) Priorité: 08.11.1996 FR 9613998
(71) Demandeur: Alfredi, Monique, 06560 Valbonne (FR)
(72) Inventeur: Alfredi, Monique, 06560 Valbonne (FR)

(57) **Abrégé**

L'invention concerne un dispositif permettant d'attacher et de détacher un bracelet qui est traditionnellement difficile à effectuer seul.

Il est constitué d'une pince(1) dans laquelle est introduit le bracelet (4), d'une tige (2) servant de socle et maintenant la pince (1).

Le dispositif selon l'invention est destiné à attacher et détacher un bracelet.

## Description

La présente invention concerne un dispositif permettant d'attacher et de détacher un bracelet d'une seule main.

La fermeture d'un bracelet est traditionnellement difficile à effectuer seul.
Le dispositif selon l'invention permet de remédier à cet inconvénient.
Il comporte en effet une première caractéristique, une pince permettant de maintenir le bracelet et une tige pour tenir la pince servant de socle.

Selon des modes particuliers de réalisation:
- La pince est prévue pour maintenir le bracelet.
- La tige est prévue pour maintenir la pince et peut-être prévue pour servir de socle.
- Le socle peut-être prévu pour maintenir la tige et la pince.

Les dessins annexés illustrent l'invention:
La figure 1 représente le dispositif selon l'invention.
La figure 2 représente une variante de ce dispositif.

En référence à ces dessins, le dispositif comporte comporte une pince (1) (type crocodile marque déposée) qui sera soudée à la brasure ou fixée de différentes façons et manières possibles sur la tige (2) (inox)qui sera elle-même travaillée en forme de spirale de différentes façons et manières possibles pour obtenir un socle.

Dans la forme de réalisation selon la figure 2, la pince (1) sera soudée à la brasure ou fixée de différentes façons et manières possibles sur la tige (2) qui sera elle-même fixée et mise en forme sur un socle (3) de différentes façons et manières possibles.

Selon des variantes non illustrées, la pince peut-être fixée de différentes inclinaisons et être de taille, nature et matières différentes.
La tige peut-être de différentes formes, diamètres, longueurs et matières possibles.

Le socle peut-être de différentes matières, tailles et formes.
Le dispositif selon l'invention est particulièrement destiné à attacher et à détacher un bracelet.
A titre non limitatif la tige servant de socle aura un diamètre de 8mm, une hauteur une fois travaillée et mise en forme de 125mm et une largeur de 95mm.

## Revendications

1. Dispositif pour attacher et détacher un bracelet (4) à l'aide de la pince (1) maintenu par la tige (2).

2. Dispositif selon la revendication 1 caractérisé en ce que la pince (1) sera soudée à la brasure.

3. Dispositif selon l'une quelconque des revendications caractérisé en ce que la tige (2) sera travaillée en forme de spirale pour obtenir un socle.
